# FASCICULE DE BREVET EUROPEEN

(11) **EP 2 063 494 B1**
(45) Date de publication et mention de la délivrance du brevet: **24.11.2010**
(21) Numéro de dépôt: 08354076.5
(22) Date de dépôt: 21.10.2008
(51) Int. Cl.: H01R 13/22

(54) **Connexion blindée de deux bornes par contact entre interfaces planes**
Abgeschirmte Verbindung von zwei Klemmen durch Kontakt zwischen zwei ebenen Schnittstellen
Shielded connection of two terminals by contact between flat interfaces

(30) Priorité: 20.11.2007 FR 0708127
(43) Date de publication de la demande: 27.05.2009
(73) Titulaire: Schneider Electric Industries SAS, 92500 Rueil-Malmaison (FR)
(72) Inventeur: Bonfils, Jean-Michel, 38050 Grenoble Cedex 09 (FR); Carrante, Jean-Michel, 38050 Grenoble Cedex 09 (FR); Trichon, François, 38050 Grenoble Cedex 09 (FR)
(74) Mandataire: Péru, Laurence

(56) Documents cités:
- EP-A- 0 674 375
- FR-A- 2 766 019
- US-A- 5 726 390
- US-A1- 2002 112 872
- US-A1- 2006 162 287

## Description

### DOMAINE TECHNIQUE

L'invention concerne la simplification de la connexion entre bornes adjacentes d'appareillages électriques, en particulier pour la haute ou moyenne tension. Les bornes auxquelles se rapporte l'invention sont de géométrie adaptée, avec un corps isolant ayant une surface de raccordement plane munie d'un évidement dans lequel débouche un insert conducteur.

Sous un aspect, l'invention concerne un procédé de raccordement de deux bornes planes situées en regard l'une de l'autre par interposition d'un dispositif de connexion plat généralement isolant dans lequel une tige conductrice est surmoulée ; un contact entre la tige conductrice et les inserts conducteurs des bornes est obtenu par une étape d'écrasement de l'isolant du dispositif de connexion par les bornes.

Sous un autre aspect, l'invention se rapporte à un dispositif adapté à ce type de connexion, comprenant un support isolant plat déformable duquel dépasse, en situation d'écrasement par compression, une tige conductrice ; le dispositif selon l'invention peut être utilisé conjointement avec des moyens de serrage pour pérenniser la connexion.

### ETAT DE LA TECHNIQUE

Les appareils électriques comprennent de nombreux modules qui doivent être reliés électriquement l'un à l'autre. Certains appareils concernent en outre des tensions élevées, notamment la moyenne tension MT, c'est-à-dire de l'ordre de 5 à 52 kV (parfois aussi appelée haute tension HT), de sorte qu'il est avantageux d'isoler les liaisons, voire même de les blinder

Ainsi par exemple, dans un transformateur 1 moyenne tension/basse tension MT/BT, il est possible de réaliser l'un des enroulements, par exemple la bobine moyenne tension 2, par une superposition de galettes de puissance 3, 3', dont le nombre permet d'ajuster la puissance. Un mode de réalisation préféré, illustré schématiquement en figures 1A et 1B, est par exemple présenté dans le document EP 1 973 126, dans lequel des galettes 3 à plusieurs sorties munies de bornes de raccordement 4 permettent en outre l'ajustement de la tension d'entrée.

La connexion entre deux appareillages électriques adjacents 3, superposés ou placés côte à côte, peut être réalisée par l'intermédiaire d'interfaces de type bicônes 5, tels que décrits dans le document FR 2 766 019 et illustrés en figure 1C, insérés dans des bornes 4. L'insertion de ce type de dispositif dans les bornes 4 doit cependant être suffisante afin d'assurer le contact nécessaire à la connexion électrique et à la tenue diélectrique, de sorte que le positionnement des bornes 4 en regard doit être précis. En particulier, dans le cadre illustré en figures 1, la gestion des défauts de désaxage entre les points de connexion 4 des galettes 3 peut devenir complexe.

Par ailleurs, les dispositifs de raccordement 5 de type bicônes sont encombrants en hauteur, afin de garantir une tenue diélectrique suffisante, notamment pour les applications moyenne tension : tel que rappelé dans le document WO 07/065912, la longueur de fuite, déterminée plus ou moins par l'interface 6 entre les isolants de la borne 4 et du connecteur 5, doit être suffisante. Pour en outre satisfaire aux contraintes diélectriques, l'interface 6 est étanche et une insertion à force est réalisée : les inserts métalliques 7 doivent pouvoir accommoder la compression due à l'insertion (par exemple, pour une intensité de courant de 10 à 20 A et une tension de 10 à 20 kV, un bicône 5 a une longueur de 80 mm pour un diamètre de l'ordre de 30 mm, et subit une insertion à force sur une longueur 6 d'au moins 30 mm dans chaque borne 4).

Le document EP-A-0 674 375 décrit un dispositif de connexion pour le raccordement électrique de deux bornes blindées en regard, chaque borne comprenant un corps isolant avec une surface plane de raccordement et un revêtement de blindage électrostatique du corps isolant autour de la surface de raccordement, ledit dispositif de connexion comprenant: un support déformable en matériau isolant comprenant un pourtour et deux faces d'extrémité sensiblement planes, qui peuvent être superposées aux surfaces de raccordement des bornes lorsque le support est déformé par compression entre ses deux faces d'extrémité.

Parmi autres avantages, l'invention vise à pallier des inconvénients des dispositifs de connexion existants et notamment à restreindre leur encombrement tout en simplifiant la mise en oeuvre des raccordements électriques.

La présente invention propose à cet effet un dispositif de connexion selon la revendication 1 et un procédé de raccordement selon la revendication 15.

La liaison électrique est réalisée directement, sans pièce intermédiaire, entre des éléments de connexion à champ dirigé dont les surfaces actives sont superposables. Au vu de l'application préférée pour des tensions élevées, et de la nécessaire maîtrise des lignes de fuite de tension, l'interface de contact est réalisée de façon à éviter la présence d'espaces susceptibles de générer des arcs électriques ; parallèlement, la surface est suffisamment étendue pour pallier les problèmes locaux de surtension.

Sous un aspect, l'invention se rapporte à une connectique comprenant deux bornes en regard raccordées par un dispositif de connexion ; avantageusement, les deux bornes sont identiques, et le dispositif de connexion est symétrique par rapport à son plan médian ; de préférence, les bornes ont des surfaces de raccordement circulaires, et le dispositif de connexion est symétrique de révolution.

Chaque borne comprend un corps isolant avec une surface plane de raccordement, un revêtement de blindage électrostatique du corps isolant délimitant la surface de raccordement. Un insert conducteur est intégré au corps isolant, à l'exception d'une surface de connexion, avantageusement circulaire, qui débouche dans un évidement formé dans la surface de raccordement isolante ; de préférence, l'insert conducteur est de taille supérieure à sa surface de connexion et le corps isolant forme un enrobage de l'insert, avec une protubérance au niveau de son extrémité, de façon à avoir en outre une fonction de déflecteur. La surface de connexion de l'insert est parallèle à la surface de raccordement de la borne.

Entre les deux bornes en regard se met en place un dispositif de connexion qui comprend une tige conductrice pouvant pénétrer dans les évidements des bornes, et pouvant entrer en contact avec les surfaces de connexion par ses deux extrémités, formées par des disques de connexion parallèles. La tige conductrice est intégrée dans un support qui comprend au moins un matériau isolant déformable qui peut être écrasé ; le support est plat, et comprend un pourtour et deux faces d'extrémité sensiblement planes, ou légèrement coniques, qui peuvent être superposées de façon étanche aux surfaces de raccordement des bornes lorsque le support est pressé entre ses faces d'extrémité ; de préférence, la tige fait saillie des faces d'extrémité du support. Le dispositif de connexion est blindé pour contenir le champ électrique, avec un revêtement conducteur sur son pourtour, qui peut avantageusement comprendre une gorge radiale permettant entre autres un guidage de la déformation.

L'intégration de la tige dans le support du dispositif de connexion peut être réalisée notamment par un surmoulage d'un élastomère, par exemple de l'EPDM ou du silicone, sur la tige ; le blindage électrostatique est avantageusement composé d'un surmoulage du même matériau dans lequel des charges conductrices ont été mises en place. Une autre option pour le support est une mousse compressible, revêtue par une peinture conductrice. Il est possible également que le support soit composé de plusieurs matériaux, et notamment d'un coeur rigide de type époxy ou céramique recouvert au niveau des faces d'extrémités d'un gel diélectrique polymérisé. Un élastomère semi-conducteur peut quant à lui être mis en place autour des inserts.

La connexion est réalisée entre les trois composants de la connectique par écrasement en compression du support du dispositif de connexion de sorte que les interfaces entre ses faces d'extrémité et les surfaces de raccordement des bornes, et entre ses disques de connexion et les surfaces de connexion des bornes, soient étanches. Les bornes peuvent être associées à des moyens de serrage pour maintenir cet état.

L'invention concerne sous un autre aspect un appareillage électrique comprenant plusieurs parties, notamment un dispositif de type cellule moyenne tension comprenant disjoncteur, sectionneur et/ou interrupteur, qui sont reliées entre elles par une ou plusieurs connectiques définies plus haut. Le dispositif de connexion précédent est également un objet de l'invention.

Selon un mode de réalisation préféré, le dispositif de connexion selon l'invention est utilisé pour raccorder des galettes de puissance pour former une bobine de transformateur. Avantageusement, le dispositif selon l'invention fait partie d'un ensemble de connecteurs identiques, comprenant en outre également des entretoises de liaison, lesdites entretoises étant de géométrie et conception similaires aux dispositifs de connexion, à l'exception de la tige qui est formée dans un matériau isolant, de préférence non déformable : suivant le raccordement souhaité, soit une conduction est assurée, soit les deux bornes sont isolées l'une de l'autre.

Sous un autre aspect, l'invention se rapporte à un procédé de raccordement électrique de deux bornes comprenant chacune une surface de connexion plane formant un évidement dans la surface plane d'un corps isolant blindé électrostatiquement, dans lequel un dispositif de connexion comprenant une tige conductrice intégrée à un support isolant plat susceptible d'être écrasé dans le sens de la tige et blindé électrostatiquement est mis en place sur une première borne, la face de connexion de la tige étant localisée face à l'évidement et le support isolant étant en contact avec la première borne. La deuxième borne est mise en place sur le dispositif de connexion, avec son évidement en regard de l'autre face de connexion de la tige et avec un contact entre sa surface de raccordement et le support isolant. L'ensemble est ensuite comprimé ou écrasé, avec déplacement des bornes l'une vers l'autre de sorte que les faces de connexion de la tige se placent en contact avec les surfaces de connexion des bornes ; la déformation peut être maintenue tant que le raccordement électrique est souhaité.

### BREVE DESCRIPTION DES FIGURES

D'autres avantages et caractéristiques ressortiront plus clairement de la description qui suit de modes particuliers de réalisation de l'invention, donnés à titre illustratif et nullement limitatifs, représentés dans les figures annexées.
Les figures 1A à 1C, déjà décrites, illustrent un système de connexion existant utilisé pour le raccordement de galettes de transformateur modulaire.
Les figures 2A et 2B montrent, respectivement en éclaté et en position déformée, un dispositif de connexion associé à des bornes selon un mode de réalisation préféré de l'invention.
La figure 3 représente un autre mode de réalisation d'une connectique selon l'invention.
La figure 4 illustre un autre mode de réalisation d'un dispositif de connexion selon l'invention.

### DESCRIPTION DETAILLEE D'UN MODE DE REALISATION PREFERE

Bien que pouvant être utilisée pour relier entre eux différentes parties juxtaposées d'un appareillage électrique quelconque et notamment haute tension, l'invention sera décrite pour une application préférée à une partie active 2 de transformateur 1 à galettes 3 tel que présenté plus haut en relation avec la figure 1 et présenté par exemple dans la demande de brevet EP 1 973 126. En particulier, les dimensions données ci-après sont adaptées pour une connexion à 20 A et 20-24 kV. Il est entendu cependant que les exemples ne sont qu'illustratifs et que les dimensions et/ou matériaux, voire formes, peuvent être adaptées et optimisées en fonction du courant transporté et de la tension appliquée.

Une connectique selon l'invention est mise en place de façon aisée, par simple positionnement et serrage, sans insertion à force ; elle correspond à l'aplatissement des surfaces de contact entre bornes et connecteur de sorte que la séparation entre deux bornes peut être réduite dans un rapport de 5 à 10 par rapport à une connexion conique, en étant par exemple inférieure à 10 ou 15 mm; l'interface conserve cependant une dimension suffisante pour garantir la tenue diélectrique adéquate. Les différents éléments composant la connectique selon l'invention, illustrés en figure 2A, à savoir les bornes des galettes et le connecteur en tant que tel, sont donc modifiés, pour permettre un empilement par contacts plans, simple à réaliser.

Avantageusement, le dispositif de connexion 10 selon l'invention est symétrique par rapport à son plan médian, de sorte qu'il peut être utilisé indifféremment dans un sens ou l'autre ; il est cependant possible que le dispositif de connexion 10 ait une orientation préférentielle, notamment lorsque les deux bornes à connecter ne sont pas similaires.

Le dispositif de connexion 10 comprend une tige 12 de forte conductivité électrique, notamment en cuivre ou en aluminium, qui s'étend le long d'un axe longitudinal AA entre deux faces d'extrémité circulaires, ou disques de connexion, 14, 14' parallèles qui servent à assurer le raccordement électrique. Par souci de simplifications de fabrication et/ou calcul, la tige conductrice 12 est de préférence cylindrique de révolution ; son diamètre est, entre autres, déterminé par le courant transmis, et peut être augmenté pour compenser d'éventuels défauts de désaxage, voire des aménagements disposés à l'intérieur de la tige.

La tige 12 est intégrée à un support isolant 16, dont les caractéristiques et notamment la rigidité diélectrique permettent la gestion de la tension ; de plus, au vu des contraintes diélectriques, l'interface entre la tige 12 et le support 16 est contrôlée et optimisée, notamment étanche, c'est-à-dire exempte d'air. L'intégration entre tige 12 et support 16 est par exemple réalisée par un surmoulage ou un emmanchage à force afin d'assurer une absence d'air entre les deux composants.

Le support isolant 16 du dispositif de connexion 10 selon l'invention comprend deux faces d'extrémité opposées 18, 18', qui sont en contact avec les bornes pour leur raccordement ; il est blindé électrostatiquement, c'est-à-dire recouvert d'un revêtement conducteur 20 sur les surfaces ne servant pas au raccordement pour maintenir les lignes de champ à l'intérieur du support 16. Le connecteur 10 selon l'invention étant plat, la taille du support 16 est très supérieure à celle de la tige 12 orthogonalement à l'axe AA, afin que le champ électrique reste dans des valeurs acceptables par rapport aux caractéristiques du matériau du support 16 ; à cet égard, elle peut dépendre de la température de fonctionnement à laquelle la connectique est destinée. De préférence, afin d'éviter tout effet de pointe, le support 16 se présente sous forme d'une rondelle dont les faces d'extrémité 18, 18' sont circulaires, avantageusement superposables, et la tige 12 y est centrée ; il est cependant possible d'adopter toute forme adaptée. Afin de diminuer le diamètre du support 16 tout en assurant une bonne tenue diélectrique, une gorge 22 (voir figure 2B) de forme adaptée est de préférence présente sur le pourtour du dispositif de raccordement 10, sur laquelle est positionné le revêtement 20 de blindage.

Le dispositif de connexion 10 selon l'invention est utilisé pour raccorder deux bornes 30, 30' ; bien que présentant dans le schéma explicatif des figures 2 des profils différents, selon le mode de réalisation préféré, les bornes 30, 30' sont identiques, et symétriques l'une à l'autre par rapport au plan de symétrie du connecteur 10.

Une borne 30 utilisée pour la connectique selon le principe de l'invention comprend un insert conducteur 32 à relier par l'intermédiaire d'une surface de connexion 34, et un corps isolant 36. Selon l'invention, le corps isolant 36 comprend une surface de raccordement 38 plane qui assurera l'interface avec une face d'extrémité 18 du dispositif de connexion 10 selon l'invention. La borne 30 est en outre blindée électrostatiquement et le revêtement conducteur 40 délimite la surface de raccordement 38 de sorte à assurer une continuité avec le blindage 20 du connecteur 10. Afin d'assurer un positionnement correct du connecteur plan 10 sur une borne 30, le blindage peut être muni de protubérances de guidage et/ou positionnement 42'.

Il apparaît ainsi que chaque surface de raccordement 38, 38' de la borne 30, 30' est superposable avec une des faces d'extrémité 18, 18' du connecteur 10. En particulier, les bornes 30, 30' peuvent être en saillies circulaires sur les appareillages électriques 3' ; tel que schématisé en figure 3 (dans laquelle les signes de références sont augmentés de 100), les bornes 130, 130' peuvent également être intégrées dans une surface plane desdits appareillages 103, 103', le blindage 140, 140' délimitant les surfaces de raccordement.

La continuité électrique entre les inserts 32, 32' des deux bornes 30, 30' est assurée, via la tige 12, par les contacts entre les surfaces de connexion 34, 34' des bornes et les disques de connexion 14, 14' de la tige 12 : les disques 14, 14' sont inscrits dans les surfaces de connexion 34, 34', qui sont planes et orthogonales à l'axe AA de la tige 12.

La connexion selon l'invention est donc réalisée par un double contact plan, entre surfaces isolantes 18, 38 et surfaces conductrices 14, 34 afin d'assurer la tenue diélectrique et le contact électrique. Compte tenu de la présence d'un double contact plan, hyperstatique, pour garantir la qualité des interfaces et éviter notamment toute présence d'air à ce niveau, le support isolant 16 du connecteur 10 a été choisi déformable, ou compressible, notamment dans la direction définie par son axe AA. En particulier, le support isolant 16 est mis en contact avec les surfaces de raccordement isolantes 38, 38' des bornes, puis, par écrasement orthogonal, la tige conductrice 12 vient en contact sur l'insert conducteur 32, 32' des bornes.

Selon l'invention, la distance séparant la surface de raccordement 38 de la surface de connexion 34 d'une borne 30 le long de l'axe AA est donc supérieure à la distance séparant le disque de connexion 14 de la face d'extrémité 18 d'un connecteur 10 : la distance séparant les deux faces d'extrémité 18, 18' du support 16 au repos est supérieure à l'écartement final souhaité des bornes MT 30, 30' ; par exemple, une compression de l'isolant 16 de l'ordre de 0,3 à 0,5 mm de chaque côté est adaptée pour des bornes 30, 30' séparées de 10 à 15 mm. La différence d'épaisseur est adaptée à la nature du matériau isolant 16, mais également à la température de fonctionnement de la connectique afin de compenser d'éventuelles décompressions dues aux dilatations différentielles, notamment à très faible température.

En particulier, la surface de connexion 34 de la borne 30 est en retrait, vers l'intérieur de la borne, de façon à former un évidement 44 dans la surface de raccordement 38. Par ailleurs, comme le support 16 du connecteur 10 se déforme en compression orthogonale à ses faces 18, 18', pour éviter toute contamination du disque de connexion 14 et garantir une interface « propre », il est préféré que la tige 12 fasse saillie de la face d'extrémité 18 du dispositif de connexion, par exemple de 0,5 mm ; ce mode de réalisation permet en outre un guidage et un pré-positionnement du dispositif de connexion 10 sur la borne 30.

Une fois la déformation achevée, selon le mode de réalisation illustré en figure 2B, on a donc la tige 12 du dispositif de connexion 10 mise en place dans les évidements 44, 44' des bornes 30, 30', et des contacts assurés entre les surfaces conductrices 14, 34 et isolantes 18, 38. La taille de l'évidement 44' peut être ajustée au diamètre de la tige 12 ; cependant, grâce à la solution selon l'invention, il est possible et préféré que le diamètre de la tige 12 soit inférieur au diamètre de l'évidement 44 : en effet, bien que de l'air puisse alors être piégé dans l'espace résiduel, les contraintes diélectriques sont contrôlées et faibles. En particulier, contrairement au système de bicône 5, un jeu d'assemblage entre les deux bornes 30, 30' peut ainsi être permis, permettant une tolérance à l'alignement des appareillages 3, 3', et facilitant ainsi l'installation des éléments.

Il est avantageux que l'insert 32 des bornes selon l'invention 30 soit de taille supérieure à sa surface de connexion 34 : l'isolant du corps 36 de la borne 30 forme ainsi une excroissance 46, c'est-à-dire une sorte de goulot ou de col, autour de l'insert conducteur 32, qui est « noyé », enrobé, dans le matériau isolant 36 : l'air résiduel dans l'évidement 44 ne s'ionise pas, l'insert 32 assurant alors une fonction de déflexion et minimisant par là les contraintes diélectriques causées par l'air piégé dans le jeu de montage 44. Le déflecteur 32 peut se présenter sous la forme illustrée d'un cylindre à coins émoussés, mais d'autres configurations sont possibles, suivant les caractéristiques souhaitées et la maîtrise du point triple représenté par l'interface au niveau de l'évidement 44 ; cet aspect critique de la tenue diélectrique d'une connectique blindée, auparavant complexe en raison des multiples couches présentes à l'interface, est donc, selon l'invention, résolu par une optimisation géométrique simple (forme du déflecteur 32, dimensions relatives de l'évidement 44 et de la tige de connexion 12, épaisseur de l'isolant 16 entre la tige 12 et le blindage électrostatique 20, épaisseur de l'isolant 36 entre l'insert conducteur 32 et le blindage 40 de la borne, longueur du col 46 isolant).

L'insert conducteur 32 de chaque borne 30 est relié, tel qu'usuel, vers le système d'alimentation 48 des appareillages qu'il sert à connecter, par exemple avec un vissage, un brasage, ou toute autre solution appropriée.

Pour éviter les amorçages lors du raccordement électrique et limiter la présence de points triples au seul jeu contrôlé entre tige 12 et corps isolant 36 au niveau de l'évidement 44, les interfaces sont maîtrisées et optimisées. En particulier, la première interface entre insert conducteur 32 et corps isolant 36 de chaque borne 30 est étanche, c'est-à-dire exempt d'air, « adhérisé », avec de préférence un surmoulage de cuivre ou d'aluminium par un matériau thermodurcissable de type époxy.

La compression entre surface de raccordement 38 isolante et face d'extrémité 18 isolante permet d'évacuer l'air éventuellement présent à la deuxième interface ; il pourrait être envisagé d'utiliser une graisse d'étanchéité, mais un contrôle, voire un nettoyage, des états de surface permet habituellement de s'en affranchir. Il peut être avantageux d'avoir un léger gradient d'épaisseur, décroissant depuis le centre du connecteur 10 vers son pourtour, c'est-à-dire une forme légèrement conique, afin d'aider cette évacuation (non illustré) ; lorsqu'un jeu dans l'évidement 44 est prévu, il peut être envisagé d'avoir un gradient d'épaisseur croissant depuis le centre du connecteur 10 vers son pourtour, c'est-à-dire une forme concave, permettant d'équilibrer les pressions d'écrasement et évacuant l'air vers l'évidement 44 où les contraintes diélectriques sont maîtrisées.

La troisième interface entre tige conductrice 12 et support isolant 16 du connecteur 10 est réalisée également de façon étroite. Selon un premier mode de réalisation illustré en figure 2A, le matériau isolant 16 du dispositif de connexion 10 est composé d'un élastomère dont les qualités diélectriques sont connues et optimisées, notamment en ce qui concerne la compacité, en particulier du silicone ou du terpolymère d'éthylène-propylène-diène ou EPDM (pour : « *Ethylene-Propylene Diene Monomer rubber* »). Ce matériau est surmoulé sur la tige 12, avec avantageusement présence d'un agent d'adhérisation, pour assurer une interface cohésive et sans défaut. Le blindage électrostatique 20 peut être réalisé par dépôt d'une couche de métal, par exemple une métallisation en surface ; la formation de l'élément semi-conducteur 20 qui assure le blindage peut également être réalisée par un surmoulage avec un élastomère de même type que le support 16 mais chargé de particules conductrices, ce qui permet de conserver les mêmes propriétés de compression sur l'ensemble du dispositif de connexion 10, entre support isolant 16 et blindage 20 ; un ébavurage est de préférence effectué avant la mise en place du blindage 20.

Selon une autre option illustré en figure 3, le support 116 est réalisé dans une mousse isolante de type silicone bi-composant comme le polydiméthylsiloxane, qui peut par exemple être moulée, puis découpée, avec insertion à force de la tige 112 de cuivre. Tel qu'illustré en figure 3, le blindage 120 peut par exemple être alors composé d'un revêtement de type peinture.

Une option représentée en figure 4 comprend un support 216 réalisé en deux matériaux distincts : un gel diélectrique 215, par exemple du silicone, polymérisé est appliqué de part et d'autre d'un coeur isolant 217 rigide (non déformable), par exemple en époxy ou en céramique ; l'épaisseur du gel 215 qui forme les surfaces de connexion 218 est suffisante pour assurer une bonne étanchéité, c'est-à-dire pour être comprimée dans les proportions voulues. La forme du coeur isolant 217 est de préférence identique à celle du support 216, simplement plus petite dans le sens de l'axe AA de la tige 212 du dispositif de connexion 210. Le blindage à champ dirigé 220 peut par exemple être réalisé par un revêtement de type peinture métallique.

Le choix du (des) matériau(x) isolant(s) dépend des propriétés souhaitées, et notamment de la taille du dispositif de connexion 10, dont le diamètre est fonction des propriétés diélectriques et de la taille de la tige 12, elle-même fonction de la valeur du courant y transitant ; en particulier, le dispositif de connexion 10 en EPDM correspondant à la figure 2 peut faire un diamètre de 50 à 100 mm, notamment 75 mm environ, sur une hauteur comprimée de 10 mm à 15 mm. Le mode de réalisation de la figure 3 est classiquement de diamètre supérieur (de 100 à 125 mm) en raison de la nature de la mousse, qui, usuellement, est déformée avec une compression supérieure, notamment de l'ordre de 1,5 mm sur chaque face pour arriver à une séparation entre les deux bornes 130, 130' de 7 à 12 mm. La mousse, de densité inférieure à 400 kg/m³, comprend des cellules fermées dont la taille est inférieure à 150 µm, et de préférence inférieure à 50 µm.

Selon une option non illustrée, un élastomère semi-conducteur peut être mis en place dans l'isolant d'un connecteur 10 selon la figure 1, autour de l'insert 12 de façon à augmenter la qualité de protection des points triples, ou pour s'adapter à des contraintes dimensionnelles des inserts 32 des bornes 30 et/ou d'épaisseur de l'isolant 16 du connecteur 10.

Pour réaliser une connexion selon l'invention, une première borne 30' est mise en place, avec sa surface de raccordement 38' accessible. Un connecteur 10 est positionné sur la borne 30', avec pré-positionnement de la tige 12 dans l'évidement 44', et contact entre la face d'extrémité 18' du support isolant 16 et la surface de raccordement 38'. Puis, une deuxième borne 30 est placée en regard de la première, avec pré-positionnement de son évidement 44 autour du disque de connexion 14 de la tige 12 et contact de sa surface de raccordement 38 sur la deuxième face d'extrémité 18. Une compression 50 parallèle à l'axe AA est alors assurée jusqu'à ce que les disques de connexion 14, 14' de la tige 12 soient en contact avec les surfaces de connexion 34, 34' des bornes 30, 30', et l'assemblage est maintenu dans cette position. Le serrage et le maintien en position peuvent être réalisés par l'inertie d'un appareillage sur l'autre : par exemple, dans le mode de réalisation d'une superposition de galettes 3 selon la figure 1A, le poids des galettes supérieures et des jeux de barres peut être suffisant pour assurer la connexion. D'autres moyens peuvent être envisagés, par exemple un système de vissage, dont une version 150 déporté vers les deux appareillages 103, 103' est schématisée en figure 3 ; avantageusement, le couple de serrage est contrôlé, en fonction de la dureté du matériau déformable, de façon à rester dans des marges de compression calculées.

La connectique à interface plane selon l'invention permet de réaliser la connexion électrique entre deux galettes 3 du transformateur 1 illustré en figures 1. Si les galettes, tel que présenté dans le document EP 1 973 126, présentent plusieurs sorties 4 de façon à, par exemple, pouvoir ajuster les tensions primaires, il est avantageux de disposer en outre d'une entretoise correspondant à un système de connexion isolant : deux bornes 4 de la galette 3 sont munies d'un dispositif 10 selon l'invention, et la troisième est munie du même dispositif dont la tige 12 est réalisée en matériau isolant, avantageusement de rigidité comparable. Ainsi, l'empilement est équilibré. Un tel ensemble de connecteurs 10 et entretoises de dimensions identiques peut être utilisé pour tout autre assemblage.

Ainsi, la connexion selon le principe de l'invention est réalisée par un dispositif 10, 110, 210 avantageusement cylindrique et de faible épaisseur, constitué d'un insert conducteur 12, 112, 212 surmoulé d'un isolant 16, 116, 217 (en EPDM ou en mousse ou bi-matière), lui-même recouvert d'un revêtement 20, 120, 220 (métallisé ou semi-conducteur) sur la surface extérieure pour réaliser le blindage électrostatique. La connectique est entièrement blindée, donc insensible à l'environnement ; l'étanchéité diélectrique est réalisée par compression du support isolant 16, 116, 215 puis le contact électrique est réalisé par le contact de la tige conductrice 12, 112, 212. L'effort de compression est réalisé par exemple grâce à un système boulonné 150, qui peut être déporté sur les appareillages 103, 103', comme les galettes du transformateur

Le dispositif 10 selon l'invention permet donc un raccordement plus facile et rapide que les bicônes 5 traditionnels, notamment sans insertion à force pour assurer les étanchéités. De plus, l'interface plus simple, avec un système bicouche contrairement aux trois couches de l'art antérieur, permet d'optimiser la tenue diélectrique et de réduire les coûts ; en particulier, même la présence d'air résiduel au niveau du déflecteur 32 peut être tolérée par des contrôles sur les différents éléments 12, 32, 44. Outre la hauteur réduite de raccordement et donc un encombrement restreint, des tolérances accrues dans les dimensions des différents composants permettent une diminution des contraintes de fabrication avec économies afférentes. L'assemblage lui-même est facilité, grâce à une gestion aisée des défauts de désaxages entre les bornes de raccordement des appareillages, un jeu selon chacun des trois axes étant acceptable, ce qui génère un gain de temps et un coût réduit.

Bien que l'invention ait été décrite en référence à la connexion de deux galettes 3, 3' d'une bobine 2 de transformateur, elle ne s'y limite pas : d'autres appareillages peuvent être concernés par l'invention. Notamment, les bornes des assemblages modulaires peuvent être modifiées pour un raccordement à interface plane tel que décrit ; le dispositif et le procédé selon l'invention sont également particulièrement adaptés pour le raccordement de deux fonctions d'un appareillage électrique, par exemple la liaison entre un sectionneur, un interrupteur à vide, un disjoncteur, un jeu de barres,....

## Revendications

1. Dispositif de connexion (10) pour le raccordement électrique de deux bornes blindées en regard (30, 30'), chaque borne (30) comprenant un corps isolant (36) avec une surface plane de raccordement (38), un revêtement de blindage électrostatique (40) du corps isolant autour de la surface de raccordement (38), et un insert conducteur (32) intégré au corps isolant (36) qui en débouche par une surface de connexion (34), ladite surface (34) étant parallèle à la surface de raccordement (38) et décalée vers l'intérieur du corps de la borne (30) de façon à former un évidement (44) dans la surface plane de raccordement (38), ledit dispositif de connexion (10) comprenant :
- un support (16) déformable en matériau isolant comprenant un pourtour et deux faces d'extrémité (18, 18') sensiblement planes, qui peuvent être superposées aux surfaces de raccordement (38, 38') des bornes (30, 30') lorsque le support (16) est déformé par compression entre ses deux faces d'extrémité (18, 18') ;
- un revêtement conducteur de blindage électrostatique (20) sur le pourtour du support (16) ;
- une tige conductrice (12) cylindrique intégrée dans le support (16) et débouchant sur les faces d'extrémité (18, 18') du support au niveau de deux disques de connexion parallèles (14, 14') qui peuvent être inscrits dans les surfaces de connexion (34, 34') des bornes (30, 30').

2. Dispositif de connexion selon la revendication 1 dans lequel la tige conductrice (12) fait saillie par rapport à au moins une face d'extrémité (18) du support isolant (16).

3. Dispositif de connexion selon l'une des revendications 1 ou 2 symétrique par rapport à un plan médian des disques de connexion (14, 14') de la tige (12) et/ou dans lequel le support (16) comprend deux faces d'extrémité (18, 18') dont la périphérie est circulaire.

4. Dispositif de connexion selon l'une des revendications 1 à 3 dans lequel le support isolant (16) comprend une gorge radiale (22) sur son pourtour, entre les deux faces d'extrémité (18, 18').

5. Dispositif de connexion selon l'une des revendications 1 à 4 dans lequel le support (16) est en élastomère isolant surmoulé sur la tige (12).

6. Dispositif de connexion selon la revendication 5 dans lequel le revêtement conducteur de blindage électrostatique (20) est un surmoulage du même élastomère que le support isolant (16), lequel élastomère comprenant en outre des charges conductrices.

7. Dispositif de connexion selon l'une des revendications 1 à 4 dans lequel le support (116) est dans une mousse isolante compressible et le revêtement conducteur de blindage électrostatique (120) est une peinture appliquée sur la mousse.

8. Dispositif selon l'une des revendications 1 à 4 dans lequel le support (216) comprend un coeur (217) en matériau isolant avec deux faces d'extrémité et un gel diélectrique (215) polymérisé appliqué sur les deux faces d'extrémité du coeur isolant, et le revêtement conducteur de blindage électrostatique (220) est une peinture appliquée sur le pourtour du support (216).

9. Ensemble comprenant au moins un dispositif de connexion selon l'une des revendications 1 à 8 et au moins une entretoise de liaison, dans lequel les dispositifs de connexion (10) sont identiques entre eux, les entretoises de liaison sont identiques entre elles, et les entretoises de liaison ont les mêmes caractéristiques que les dispositifs de connexion (10), la tige des entretoises étant en matériau isolant.

10. Connectique comprenant :
- deux bornes (30, 30') à raccorder qui comprennent chacune un corps isolant (36, 36') avec une surface plane de raccordement (38, 38'), un revêtement de blindage électrostatique (40, 40') du corps isolant (36, 36') autour de la surface de raccordement (38, 38'), et un insert conducteur (32, 32') intégré au corps isolant (36, 36') qui en débouche par une surface de connexion (34, 34'), ladite surface (34) étant parallèle à la surface de raccordement (38, 38') et décalée vers l'intérieur du corps de la borne (30, 30') de façon à former un évidement (44, 44') dans la surface plane de raccordement (38, 38') ; et
- un dispositif de connexion (10) selon l'une des revendications 1 à 8 dont les disques de connexion (14, 14') peuvent être inscrits dans les surfaces de connexion (34, 34') des bornes en regard (30, 30') et dont le support (16) peut être mis en place entre les deux surfaces de raccordement (38, 38') des bornes en regard (30, 30') puis déformé normalement auxdites surfaces de raccordement (38, 38') pour former une interface étanche et pour que la tige (12) soit en contact avec les surfaces de connexion (34, 34') des bornes en regard (30, 30').

11. Connectique selon la revendication 10 dans lequel l'insert conducteur (32) d'au moins une borne (30) est de taille supérieure à sa surface de connexion (34), le corps isolant (36) formant une excroissance (46) autour de l'insert (32).

12. Connectique selon l'une des revendications 10 ou 11 dans lequel les deux bornes (30, 30') sont de caractéristiques identiques.

13. Connectique selon l'une des revendications 10 à 12 comprenant en outre des moyens de serrage (150) des deux bornes (130, 130') l'une vers l'autre.

14. Appareillage électrique comprenant au moins deux parties (3, 3') reliées entre elles par au moins une connectique (30, 10, 30') selon l'une des revendications 10 à 13.

15. Procédé de raccordement électrique de deux bornes (30, 30') comprenant chacune une surface de connexion plane (34, 34') formant un évidement (44, 44') dans la surface plane (38, 38') d'un corps isolant blindé électrostatiquement (36, 36') comprenant :
- la mise en place sur une première borne (30') d'un dispositif de connexion (10) selon l'une des revendications 1 à 8, de sorte que le premier disque de connexion (14') de sa tige (12) soit localisé face à la première surface de connexion plane (34'), la première face d'extrémité (18') de son support (16) étant en contact avec la surface de raccordement (38') de la première borne (30') ;
- le positionnement de la deuxième borne (30) sur le dispositif de connexion (10) de sorte que sa surface de connexion plane (34) soit localisée face au deuxième disque de connexion (14) de la tige (12) du dispositif de connexion (10), la surface de raccordement (38) de la deuxième borne (30) étant en contact avec la deuxième face d'extrémité (18) du support (16) ;
- le déplacement des bornes (30, 30') l'une vers l'autre de sorte que le support (16) du dispositif de connexion (10) soit déformé jusqu'à ce que les disques de connexion (14, 14') de sa tige (12) soient en contact avec les surfaces de connexion (34, 34') des bornes (30, 30').

16. Procédé selon la revendication 15 comprenant en outre une étape de maintien en position serrée des deux bornes (30, 30') pour assurer la connexion électrique.

## Claims

1. Connecting device (10) for electrical connection of two facing shielded terminals (30, 30'), each terminal (30) comprising an insulating body (36) with a flat connection surface (38), an electrostatic shielding coating (40) of the insulating body around the connection surface (38), and a conducting insert (32) integrated in the insulating body (36) that opens out therefrom via a connection surface (34), said surface (34) being parallel to the connection surface (38) and offset towards the inside of the body of the terminal (30) so as to form a recess (44) in the flat connection surface (38), said connecting device (10) comprising:
- a deformable support (16) made from insulating material comprising a periphery and two substantially flat end surfaces (18, 18') that can be superposed on the connection surfaces (38, 38') of the terminals (30, 30') when the support (16) is deformed by compression between its two end surfaces (18, 18');
- a conducting electrostatic shielding coating (20) on the periphery of the support (16);
- a cylindrical conducting rod (12) integrated in the support (16) and opening out onto the end surfaces (18, 18') of the support at the level of two parallel connection discs (14, 14') that can be contained in the connection surfaces (34, 34') of the terminals (30, 30').

2. Connecting device according to claim 1 wherein the conducting rod (12) is salient with respect to at least one end surface (18) of the insulating support (16).

3. Connecting device according to one of claims 1 or 2 symmetrical with respect to a mid-plane of the connection discs (14, 14') of the rod (12) and/or wherein the support (16) comprises two end surfaces (18, 18') having a circular periphery.

4. Connecting device according to one of claims 1 to 3 wherein the insulating support (16) comprises a radial groove (22) on its periphery, between the two end surfaces (18, 18').

5. Connecting device according to one of claims 1 to 4 wherein the support (16) is made from insulating elastomer moulded from casting on the rod (12).

6. Connecting device according to claim 5 wherein the conducting electrostatic shielding coating (20) is a moulding from casting of the same elastomer as the insulating support (16), which elastomer further comprising conducting charges.

7. Connecting device according to one of claims 1 to 4 wherein the support (116) is made from a compressible insulating foam and the conducting electrostatic shielding coating (120) is a paint applied on the foam.

8. Connecting device according to one of claims 1 to 4 wherein the support (216) comprises a core (217) made from insulating material with two end surfaces and a polymerised dielectric gel (215) applied on the two end surfaces of the insulating core, and the conducting electrostatic shielding coating (220) is a paint applied on the periphery of the support (216).

9. Assembly comprising at least one connecting device according to one of claims 1 to 8 and at least one connecting spacer, wherein the connecting devices (10) are identical to one another, the connecting spacers are identical to one another, and the connecting spacers having the same characteristics as the connecting devices (10), the rod of the spacers being made from insulating material.

10. Connection system comprising:
- two terminals (30, 30') to be connected each comprising an insulating body (36, 36') with a flat connection surface (38, 38'), an electrostatic shielding coating (40, 40') of the insulating body (36, 36') around the connection surface (38, 38'), and a conducting insert (32, 32') integrated in the insulating body (36, 36') that opens out therefrom via a connection surface (34, 34'), said surface (34) being parallel to the connection surface (38, 38') and offset towards the inside of the body of the terminal (30, 30') so as to form a recess (44, 44') in the flat connection surface (38, 38'); and
- a connecting device (10) according to one of claims 1 to 8 the connection discs (14, 14') whereof can be contained in the connection surfaces (34, 34') of the facing terminals (30, 30') and the support (16) whereof can be fitted between the two connection surfaces (38, 38') of the facing terminals (30, 30') and then be deformed perpendicularly to said connection surfaces (38, 38') to form an air-tight interface and for the rod (12) to be in contact with the connection surfaces (34, 34') of the facing terminals (30, 30').

11. Connection system according to claim 10 wherein the conducting insert (32) of at least one terminal (30) is of larger size than its connection surface (34), the insulating body (36) forming an excrescence (46) around the insert (32).

12. Connection system according to claim 10 or 11 wherein the two terminals (30, 30') have identical characteristics.

13. Connection system according to one of claims 10 to 12 further comprising means (150) for securing the two terminals (130, 130') to one another.

14. Electrical apparatus comprising at least two parts (3, 3') connected to one another by at least one connection system (30, 10, 30') according to one of claims 10 to 13.

15. Method for electrical connection of two terminals (30, 30') each comprising a flat connection surface (34, 34') forming a recess (44, 44') in the flat surface (38, 38') of an electrostatically shielded insulating body (36, 36') comprising:
- fitting on a first terminal (30') of a connecting device (10) according to one of claims 1 to 8 so that the first connection disc (14') of its rod (12) is located facing the first flat connection surface (34'), the first end surface (18') of its support (16) being in contact with the connection surface (38') of the first terminal (30');
- positioning of the second terminal (30) on the connecting device (10) so that its flat connection surface (34) is located facing the second connection disc (14) of the rod (12) of the connecting device (10), the connection surface (38) of the second terminal (30) being in contact with the second end surface (18) of the support (16);
- moving the terminals (30, 30') towards one another so that the support (16) of the connecting device (10) is deformed until the connection discs (14, 14') of its rod (12) are in contact with the connection surfaces (34, 34') of the terminals (30, 30').

16. Method according to claim 15 further comprising a step of maintaining the two terminals (30, 30') in the clamped position to ensure electrical connection.

## Patentansprüche

1. Anschlussverbinder (10) zur elektrischen Verbindung von zwei geschirmten, einander gegenüberliegenden Anschlussklemmen (30, 30'), wobei jede Anschlussklemme (30) einen Isolierstoffkörper (36) mit einer ebenen Verbindungsfläche (38), einen um die Verbindungsfläche (38) herum geführten Überzug (40) zur elektrostatischen Abschirmung des Isolierstoffkörpers sowie einen in den Isolierstoffkörper (36) integrierten leitenden Einsatz (32) mit einer darin freiliegenden Kontaktfläche (34) umfasst, welche Kontaktfläche (34) parallel zur Verbindungsfläche (38) verläuft und in den Isolierstoffkörper der Anschlussklemme (30) versenkt ist, derart dass in der ebenen Verbindungsfläche (38) eine Ausnehmung (44) gebildet wird, welcher Anschlussverbinder (10)
- einen verformbaren Isolierstoffträger (16) mit einer Mantelfläche und zwei annähernd ebenen Stirnflächen (18, 18'), die in Auflage auf den Verbindungsflächen (38, 38') der Anschussklemmen (30, 30') gebracht werden können, wenn der Träger (16) durch Druck auf seine beiden Stirnflächen (18, 18') verformt wird,
- einen auf die Mantelfläche des Trägers (16) aufgebrachten leitenden Überzug (20) zur elektrostatischen Abschirmung,
- sowie eine in den Träger (16) integrierte leitende Rundstange (12) mit zwei parallel zueinander angeordneten, in den Stirnflächen (18, 18') des Trägers freiliegenden Kontaktscheiben (14, 14') umfasst, die auf die Kontaktflächen (34, 34') der Anschlussklemmen (30, 30') aufgesetzt werden können.

2. Anschlussverbinder nach Anspruch 1, bei dem die leitende Stange (12) mindestens aus einer der Stirnflächen (18) des Isolierstoffträgers (16) hervorsteht.

3. Anschlussverbinder nach einem der Ansprüche 1 oder 2, der in Bezug zur Mittelebene der Kontaktscheiben (14, 14') der Stange (12) symmetrisch ausgebildet ist und/oder bei dem der Träger (16) zwei Stirnflächen (18, 18') mit kreisrundem Querschnitt umfasst.

4. Anschlussverbinder nach einem der Ansprüche 1 bis 3, bei dem der Isolierstoffträger (16) eine in seiner Mantelfläche zwischen den beiden Stirnflächen (18,18') ausgebildete Radialnut (22) umfasst.

5. Anschlussverbinder nach einem der Ansprüche 1 bis 4, bei dem der Träger (16) aus einem auf die Stange (12) aufgeformten Isolierstoff-Elastomer besteht.

6. Anschlussverbinder nach Anspruch 5, bei dem der leitende Überzug zur elektrostatischen Abschirmung (20) durch Aufformen des gleichen, auch für den Isolierstoffträger (16) verwendeten Elastomers gebildet wird, wobei das Elastomer zusätzlich leitende Füllstoffe enthält.

7. Anschlussverbinder nach einem der Ansprüche 1 bis 4, bei dem der Isolierstoffträger (116) aus einem komprimierbaren Isolierschaumstoff gebildet wird und der leitende Überzug zur elektrostatischen Abschirmung (120) als Farbanstrich auf den Schaumstoff aufgebracht wird.

8. Anschlussverbinder nach einem der Ansprüche 1 bis 4, bei dem der Träger (216) einen Isolierstoffkern (217) mit zwei Stirnseiten und ein auf die beiden Stirnseiten des Isolierstoffkerns aufgebrachtes, polymerisiertes dielektrisches Gel (215) umfasst und der Überzug zur elektrostatischen Abschirmung (220) als Farbanstrich auf die Mantelfläche des Trägers (216) aufgebracht wird.

9. Anordnung mit mindestens einem Anschlussverbinder nach einem der Ansprüche 1 bis 8 und mindestens einem Verbindungs-Zwischenstück, wobei die Anschlussverbinder (10) gleich ausgeführt sind, die Verbindungs-Zwischenstücke gleich ausgeführt sind, die Verbindungs-Zwischenstücke die gleichen Merkmale aufweisen wie die Anschlussverbinder (10) und die Stange der Zwischenstücke aus Isolierstoff besteht.

10. Anschlussvorrichtung
- mit zwei miteinander zu verbindenden Anschlussklemmen (30, 30'), die jeweils einen Isolierstoffkörper (36, 36') mit einer ebenen Verbindungsfläche (38, 38'), einem um die Verbindungsfläche (38, 38') herum geführten Überzug (40, 40') zur elektrostatischen Abschirmung des Isolierstoffkörpers (36, 36) sowie einem in den Isolierstoffkörper (36, 36) integrierten leitenden Einsatz (32, 32) mit einer darin freiliegenden Kontaktfläche (34, 34') umfassen, welche Kontaktfläche (34) parallel zur Verbindungsfläche (38, 38') verläuft und in den Isolierstoffkörper der Anschlussklemme (30, 30') versenkt ist, derart dass in der ebenen Verbindungsfläche (38, 38') eine Ausnehmung (44, 44') gebildet wird, sowie
- mit einem Anschlussverbinder (10) nach einem der Ansprüche 1 bis 8, dessen Kontaktscheiben (14, 14') auf die Kontaktflächen (34, 34') der Anschussklemmen (30, 30') aufgesetzt werden können und dessen Träger (16) zwischen die beiden genannten Verbindungsflächen (38, 38') der einander gegenüberliegenden Anschlussklemmen (30, 30') eingesetzt und senkrecht verformt werden kann, um einen gasdichten Übergang zu bilden und einen Kontakt zwischen der Stange (12) und den Kontaktflächen (34, 34') der einander gegenüberliegenden Anschlussklemmen (30, 30') herzustellen.

11. Anschlussvorrichtung nach Anspruch 10, bei der der leitende Einsatz (32)
mindestens einer Anschlussklemme (30) größer ist als seine Kontaktfläche (34), wobei der Isolierstoffträger (36) einen Überstand (46) um den Einsatz (32) herum bildet.

12. Anschlussvorrichtung nach Anspruch 10 oder 11, bei der die beiden Anschlussklemmen (30, 30') die gleichen Merkmale aufweisen.

13. Anschlussvorrichtung nach einem der Ansprüche 10 bis 12, die außerdem Klemmmittel (150) zum Festklemmen der beiden Anschlussklemmen (130, 130') aufeinander umfassen.

14. Elektrisches Schaltgerät mit mindestens zwei Teilen (3, 3'), die mithilfe mindestens einer Anschlussvorrichtung (30, 10, 30') nach einem der Ansprüche 10 bis 13 miteinander verbunden sind.

15. Verfahren zur Herstellung einer Anschlussverbindung zwischen zwei Anschlussklemmen (30, 30'), die jeweils eine, als Ausnehmung (44, 44') in der ebene Fläche (38, 38') eines elektrostatisch abgeschirmten Isolierstoffkörpers ausgebildete ebene Kontaktfläche (34, 34') umfassen, welches Verfahren:
- das Einsetzen eines Anschlussverbinders (10) nach einem der Ansprüche 1 bis 8 in eine erste Anschlussklemme (30') derart, dass die erste Kontaktscheibe (14') seiner Stange (12) gegenüber der ersten ebenen Kontaktfläche (34') positioniert wird, wobei die erste Stirnfläche (18') seines Trägers (16) auf der Verbindungsfläche (38') der ersten Anschlussklemme (30') aufliegt,
- die Positionierung der zweiten Anschlussklemme (30) auf dem Anschlussverbinder (10) derart, dass deren ebene Kontaktfläche (34) gegenüber der zweiten Kontaktscheibe (14) der Stange (12) des Anschlussverbinders (10) positioniert wird, wobei die Verbindungsfläche (38) der zweiten Anschlussklemme (30) auf der zweiten Stirnfläche (18) des Trägers (16) aufliegt,
- und die Verschiebung der Anschlussklemmen (30, 30') gegeneinander umfasst, derart dass der Träger (16) des Anschlussverbinders (10) verformt wird, bis die Kontaktscheiben (14, 14') seiner Stange (12) in Berührung mit den Kontaktflächen (34, 34') der Anschlussklemmen (30, 30') gelangen.

16. Verfahren nach Anspruch 15, welches zusätzlich einen Schritt umfasst, um die beiden festgezogenen Klemmen (30, 30') in ihrer Lage zu halten und so die elektrische Verbindung zu gewährleisten.
